# EUROPÄISCHE PATENTSCHRIFT

(11) **EP 0 736 333 B1**
(45) Veröffentlichungstag und Bekanntmachung des Hinweises auf die Patenterteilung: **07.07.1999**
(21) Anmeldenummer: 96810210.3
(22) Anmeldetag: 03.04.1996
(51) Int. Cl.: B05C 17/01

(54) **Manuelles Auspressgerät für pastöse Massen**
Hand actuated extrusion device for pasty material
Dispositif manuel d'extrusion de produit pâteux

(30) Priorität: 03.04.1995 DE 19512402
(43) Veröffentlichungstag der Anmeldung: 09.10.1996
(73) Patentinhaber: HILTI Aktiengesellschaft, 9494 Schaan (LI)
(72) Erfinder: Gantner, Gebhard, 6710 Nenzing (AT); Steiner, Heinrich, 9473 Gams (CH); Winkler, Walter, 9473 Gams (CH)
(74) Vertreter: Wildi, Roland

(56) Entgegenhaltungen:
- EP-A- 0 486 455
- FR-A- 1 413 047
- US-A- 2 305 238

## Beschreibung

Die Erfindung betrifft ein manuelles Auspressgerät für pastöse Massen, gemäss dem Oberbegriff der unabhängigen Patentansprüche 1 bzw. 6.

Manuelle Auspressgeräte der gattungsgemässen Art werden zum Auspressen von Dichtmassen, Mörtel, Klebstoffen, Schäumen und dgl. mehr verwendet. Die Auspressgeräte weisen eine Aufnahmeeinrichtung für ein die pastöse Masse enthaltendes Gebinde auf. Das Gebinde kann beispielsweise eine Kartusche mit axial verschiebbarem Boden sein, die in eine entsprechend geformte Aufnahmeeinrichtung eingelegt wird. Die pastöse Masse kann aber auch als wurstartiges Gebinde in einem Schlauchbeutel vorliegen, welches zum Auspressen in einen rohrförmigen Aufnahmezylinder eingebracht wird. Zum Auspressen der pastösen Masse aus dem Gebinde sind die Geräte mit einem Auspresskolben ausgestattet, der auf einer Kolbenstange sitzt, die gegenüber der Aufnahmeeinrichtung axial verschiebbar ist. Beim axialen Verschieben der Kolbenstange wird der Kolben gegen den verschiebbaren Boden der Kartusche bzw. gegen den rückwärtigen Endbereich des wurstartigen Gebindes im Aufnahmezylinder gepresst und die pastöse Masse durch eine Applikationsöffnung am gegenüberliegenden Ende verabreicht.

Die axiale Verschiebung der Kolbenstange erfolgt beispielsweise über einen Mitnehmer, welcher von einem im Griffteil des Auspressgeräts schwenkbar gelagerten Transporthebel betätigt wird. Der vom Anwender auf den Transporthebel ausgeübte Druck wird dabei über den oberhalb der Schwenkachse befindlichen Hebelbereich des Transporthebels auf den Mitnehmer übertragen. Durch den Druck wird der Mitnehmer gegenüber der Vertikalen verkippt. Dabei verkantet der Mitnehmer an der durch eine Bohrung geführten Kolbenstange und nimmt diese bei der Vorwärtsbewegung mit. Am Ende eines Hubes bzw. wenn der Druck auf den Transporthebel beendet wird, richtet sich der Mitnehmer wieder vertikal aus, wodurch er wieder ungehindert entlang der Kolbenstange gleiten kann. Mit Hilfe einer beim Vorschieben des Mitnehmers gespannten Feder wird er wieder in seine Ausgangsstellung zurückbewegt.

Um die Reibung zwischen dem am Mitnehmer anliegenden Bereich des Transporthebels und dem Mitnehmer zu verringern und insgesamt den erforderlichen Kraftaufwand für die Betätigung des Transporthebels beim Auspressen der pastösen Masse zu reduzieren, ist beispielsweise in der DE-U-78 31 594 oder in der US-A-2,305,238 vorgeschlagen, am dem Mitnehmer zugewandten Endbereich des Transporthebels eine Rolle oder Walze anzuordnen` die in Anlage mit dem Mitnehmer steht und eine Drehachse aufweist, die parallel zur Schwenkachse des Transporthebels verläuft und im Abstand von dieser den die Schwenkachse überragenden Bereich des Transporthebels durchsetzt. Beim Betätigen des Transporthebels rollt die Rolle oder Walze während der Vorwärtsbewegung des Mitnehmers und der Kolbenstange am Mitnehmer ab. Dadurch ist die Reibung vermindert und es werden die erforderlichen Auspresskräfte herabgesetzt.

Bei den verschiedenen pastösen Massen, die mit einem Handauspressgerät appliziert werden ist zu beachten, dass die Massen völlig unterschiedlliche Viskositäten aufweisen können. So besitzt beispielsweise ein auszupressender Schaum eine andere Viskosität als ein Mörtel oder eine Dichtmasse. Auch ist zu berücksichtigen, dass die Viskositäten der pastösen Massen temperaturabhängig sind. So sind bei ein und derselben Masse je nach der Umgebungstemperatur völlig unterschiedliche Auspresskräfte erforderlich. Während daher mit den bekannten Auspressgeräten das Auspressen einer bestimmten pastösen Masse bei sommerlichen Temperaturen problemlos und im wesentlichen ohne grössere Kraftanstrengung erfolgen kann führt die gleiche Arbeit bei tieferen Temperaturen, beispielsweise im Winter, zu einer vorzeitigen Ermüdung des Hand/Arm Systems des Anwenders.

Ein in der FR-A-1,413,047 beschriebenes Handauspressgerät weist einen Winkelhebel auf, der permanent mit dem Mitnehmer für die Kolbenstange verbunden ist. Der Winkelhebel ist über ein höhenverstellbares Gelenk am Transporthebel angelenkt. Die Höhenverstellung des Gelenks erfolgt über eine aus der Oberseite des Griffgehäuses ragende Stellschraube, die von aussen betätigbar ist. Der Grad der Höhenverstellung des Gelenks ist für den Anwender nicht unmittelbar ersichtlich; er kann allenfalls an der mehr oder weniger weit von der Oberseite des Griffgehäuses abragenden Stellschraube abgeschätzt werden. Damit die abragende Stellschraube die Schwenkbarkeit des Transporthebels nicht behindert, muss die Oberseite des Griffteils einen entsprechend langen offenen Spalt aufweisen. Durch diesen Spalt besteht die Gefahr, dass der im Inneren des Griffteils angeordnete Transportmechanismus verschmutzt. Um dennoch eine einwandfreie Funktion des Handauspressgeräts zu gewährleisten, sollte der Transportmechanismus für die Kolbenstange immer sorgfältig gereinigt werden, was aufgrund seines verhältnismässig komplizierten Aufbaus nur schwer zu bewerkstelligen ist. Im normalen Alltagsgebrauch wird ein derartiges Handauspressgerät jedoch meist nur unzulänglich gereinigt, was in weiterer Folge zu Funktionsausfällen führen kann.

Aus der EP-A-0 486 455 ist ein Auspressgerät bekannt, das einen mit dem Mitnehmer für die Kolbenstange zusammenwirkenden Einsatz aufweist, der in einer Führung des schwenkbaren Transporthebels höhenverstellbar ist. Die Fixierung des Einsatzes erfolgt über eine Klemmschraube. Um den Einsatz in der Führung verstellen zu können, muss der Transporthebel möglichst weit durchgedrückt werden. Erst dann ist die Klemmschraube durch einen engen Spalt an der Oberseite des Griffgehäuses erreichbar. Insbesondere mit einem eingelegtem Gebinde ist dieser Verstellvorgang nur sehr mühsam zu bewerkstelligen. Bei durchgedrücktem Transporthebel wird der Einsatz fest gegen den Mitnehmer gepresst. Dies erschwert die Höhenverstellung des Einsatzes in erheblichem Ausmass. Eine exakte Höhenverstellung in belastetem Zustand ist praktisch verunmöglicht. An der Führung des Einsatzes ist eine Markierung vorgesehen, die den Umfang der Höhenverstellung des Einsatzes in der Führung anzeigen soll. Die Markierung ist jedoch an der Rückseite des Transporthebels angebracht und befindet sich bei entspanntem Transporthebel, für den Anwender unsichtbar, im Inneren des Griffgehäuses. Eine Ablesung der Anzeige durch den Spalt an der Oberseite des Griffgehäuses ist nur bei möglichst weit zurückgezogenem Transporthebel ermöglicht. Der am Mitnehmer anliegende Einsatz führt im Betrieb zu Reibungsverlusten, welche die erforderlichen Auspresskräfte wiederum erhöhen.

Aufgabe der vorliegenden Erfindung ist es daher, ein manuelles Auspressgerät dahingehend zu verbessern, dass der Kraftaufwand beim Auspressen von pastösen Massen gering gehalten werden kann. Es soll ein manuelles Auspressgerät geschaffen werden, bei dessen Anwendung eine vorzeitige Ermüdung des Hand/Arm Systems vermieden werden kann. Das Auspressgerät soll es ermöglichen, das bei einem vollständigen Hub ausgepresste Volumen der pastösen Masse in einem vorgegebenen Rahmen zu steuern. Dabei soll die Verstellbarkeit einfach zu bedienen sein und dem Anwender eine unmittelbare visuelle Kontrolle ermöglichen. Eine Verunreinigung des Transportmechanismus des Auspressgeräts soll vermieden werden können.

Die Lösung dieser Aufgaben besteht in einem manuellen Auspressgerät für pastöse Massen, welches die im kennzeichnenden Abschnitt der Patentansprüche 1 bzw. 6 angeführten Merkmale aufweist. Vorteilhafte Varianten der Erfindung gemäss dem Patentanspruch 1 sind Gegenstand der abhängigen Patentansprüche.

Die Regelung des Hubs des Auspressgeräts und die Anpassung der erforderlichen Auspresskraft an die Viskosität der auszupressenden Masse erfolgt durch eine Verstellung des Abstands der Drehachse der mit dem Mitnehmer zusammenwirkenden Rolle oder Walze von der Schwenkachse des Transporthebels. Die dafür erforderlichen Verstellmittel umfassen einen Hebel bzw. ein Stellrad und eine Anzeigeeinrichtung, welche die Abstandsverstellung anzeigen. Indem der Hebel bzw. das Stellrad und die Anzeigeeinrichtung seitlich aussen am Handgriff angeordnet sind, sind sie von aussen leicht erreichbar, und die Verstellbarkeit des Abstands zwischen der Drehachse und der Schwenkachse ist für den Anwender erleichert. Die am Handgriff angeordnete Anzeigeeinrichtung erlaubt dem Anwender eine unmittelbare visuelle Kontrolle der eingestellten Kraftübersetzung. Die Oberseite des Griffgehäuses ist frei von Öffnungen und bietet einen grösseren Schutz des Transportmechanismus gegen Verunreinigungen.

Durch die Verstellbarkeit des Abstands der Drehachse der Rolle oder Walze von der Schwenkachse des Transporthebels kann die Kraft-Übersetzung je nach den vorherrschenden Bedingungen vom Anwender des Auspressgeräts vergrössert oder verkleinert werden. Durch die Einstellbarkeit der Kraftübersetzung kann die Beanspruchung des Hand/Arm Systems des Anwenders des Auspressgerätes gering gehalten werden. Je nach Viskosität der auszupressenden pastösen Masse kann der Anwender eine grössere oder eine kleinere Kraftübersetzung wählen. Die Hublänge für den Mitnehmer und damit für die Kolbenstange ist durch den Abstand zwischen der Drehachse und der Schwenkachse bestimmt. Je nach Bedarf kann daher der Anwender durch die Verstellmittel diesen Abstand verstellen und auf diese Weise die Hublänge beeinflussen.

In einer Ausführungsvariante der Erfindung wirken die Verstellmittel mit der Schwenkachse des Transporthebels zusammen, welche als Exzenter ausgebildet ist. Durch Verdrehen des Exzenters ist die Länge des die Schwenkachse überragenden Bereichs des Transporthebels einstellbar. Dabei wird auch der Abstand der Drehachse von der Schwenkachse und damit die Kraftübersetzung verändert.

In einer alternativen Ausführungsvariante der Erfindung wirken die am Griffteil vorgesehene Verstellmittel mit der Drehachse der Rolle oder Walze zusammen, welche als Exzenter ausgebildet ist. Durch das Verdrehen des Exzenters ist die Lage der Drehachse relativ zur Schwenkachse einstellbar, und es wird der Abstand zwischen der Drehachse und der Schwenkachse verändert.

In einer vorteilhaften Ausführungsform der Erfindung ist die Drehachse der Rolle oder Walze am die Schwenkachse überragenden Bereich des Transporthebels stufenlos höhenverstellbar. Auf diese Weise ist auch der Abstand zwischen der Drehachse der Rolle oder Walze und der Schwenkachse des Transporthebels stufenlos veränderbar und damit die Kraftübersetzung stufenlos einstellbar. Dadurch kann das Auspressgerät auf besonders vorteilhafte Weise an die Viskosität der auszupressenden pastösen Masse oder an die Verfassung des Hand/Arm Systems des Anwenders angepasst werden.

Bei einer Aussführungsvariante der Erfindung mit stufenlos höhenverstellbarer Drehachse ist die Drehachse der Rolle oder Walze in einer Buchse gelagert, welche den die Schwenkachse überragenden Bereich des Transporthebels durchsetzt und durch eine Einstellschraube höhenverstellbar ist. Die Einstellschraube wirkt über ein Kegelradgetriebe mit einem am Griffteil angeordneten Verstellrad zusammen. Auf dem Verstellrad ist die Drehrichtung für grössere oder kleinere Kraftübersetzungen angegeben. Durch Verdrehen des Verstellrades wird über die Einstellschraube der Abstand der Buchse von der Schwenkachse des Transporthebels stufenlos verändert. Auf diese Weise kann auch die Kraftübersetzung stufenlos verändert werden, und der erforderliche Kraftaufwand für das Auspressen des die pastöse Masse enhaltenden Gebindes kann an die jeweiligen Gegebenheiten angepasst werden.

In einer alternativen Ausführungsform der Erfindung ist der Abstand der Drehachse der Rolle oder Walze von der Schwenkachse des Transporthebels mit Hilfe von Verstellmitteln verstellbar, die einen Stellhebel umfassen, der mit einem Schubgestänge zusammenwirkt. Das Schubgestänge und der Stellhebel sind innerhalb des Transporthebels angeordnet und mit der Drehachse der Rolle oder Walze derart verbunden, dass durch Verstellung des Stellhebels eine Höhenverstellung des Schubgestänges in einer Veränderung des Abstands der Drehachse von der Schwenkachse resultiert. Auch bei dieser Variante der Erfindung ist eine Regelung des Hubs des Auspressgeräts und eine Anpassung der erforderlichen Auspresskraft an die Viskosität der auszupressenden Masse gewährleistet. Das für die Verstellung des Abstands der Drehachse der mit dem Mitnehmer zusammenwirkenden Rolle oder Walze von der Schwenkachse des Transporthebels erforderliche Schubgestänge samt Stellhebel ist zwar im Inneren des Transporthebels angeordnet. Dennoch ist es für den Anwender leicht erreichbar. Der Transportmechanismus ist im Inneren des geschlossenen Griffgehäuses untergebracht und gegen Verunreinigungen geschützt.

Im folgenden wird die Erfindung mit allen ihr als wesentlich zugehörigen Einzelheiten, unter Bezugnahme auf in den Figuren dargestellte Ausführungsbeispiele, näher erläutert. Es zeigen in schematischer Darstellung:
- Fig. 1: eine Ansicht eines erfindungsgemässen manuellen Auspressgerätes;
- Fig. 2: eine Schnittdarstellung eines Griffteils des Auspressgerätes mit einem ersten Ausführungsbeispiel eines erfindungsgemässen Verschiebemechanismus;
- Fig. 3 und 4: zwei Schnittdarstellungen gemäss der Schnittlinie III-III in Fig. 2 zur Erläuterung der Erfindung;
- Fig. 5: eine Schnittdarstellung eines Griffteils mit einem zweiten Ausführungsbeispiel des erfindungsgemässen Verschiebemechanismus;
- Fig. 6 und 7: zwei Schnittdarstellungen gemäss Schnittlinie VI-VI in Fig. 5;
- Fig. 8: eine Schnittdarstellung eines Griffteils mit einem weiteren Ausführungsbeispiel des erfindungsgemässen Verschiebemechanismus;
- Fig. 9 und 10: zwei Schnittdarstellungen gemäss Schnittlinie IX-IX in Fig. 8;
- Fig. 11: eine Schnittdarstellung eines Griffteils mit einem weiteren Ausführungsbeispiel des erfindungsgemässen Verschiebemechanismus und
- Fig. 12: das Griffteil mit dem Verschiebemechanismus aus Fig. 11 in einer zweiten Stellung.

Ein Auspressgerät für pastöse Massen ist in Fig. 1 gesamthaft mit dem Bezugszeichen 1 versehen. Das Auspressgerät 1 umfasst ein Griffteil 2 und eine Aufnahmeeinrichtung 3 für ein die pastöse Masse enhaltendes Gebinde. Die Aufnahmeeinrichtung 3 kann als längliche Halbschale ausgebildet sein, in welche beispielsweise eine Kartusche derart einlegbar ist, dass ihr axial verschiebbarer Boden an einem Auspresskolben 14 anliegt, der auf einer axial verschiebbaren Kolbenstange 13 sitzt. Die Aufnahmeeinrichtung 3 kann auch als eine zylindrische Röhre ausgebildet sein, in die beispielsweise ein wurstförmiger Schlauchbeutel mit der pastösen Masse eingelegt wird. Die zylindrische Röhre ist zum Griffteil hin offen und zur Aufnahme und Führung des Auspresskolbens 14 ausgebildet. Die Aufnahmeeinrichtung 3 kann auch zur Aufnahme von Mehrkomponenten-Massen ausgebildet sein. Beispielsweise können zwei zylindrische Röhren vorgesehen sein, die jede einen Schlauchbeutel aufnehmen können und je einen Auspresskolben aufnehmen und führen. Die Aufnahmeeinrichtung kann auch zur Aufnahme von zwei oder sogar von mehreren Kartuschen ausgebildet sein, denen jeweils ein Auspresskolben zugeordnet ist. Es versteht sich, dass in diesem Fall die axiale Verschiebung der Auspresskolben gekoppelt erfolgt. Am dem Griffteil 2 abgewandten Vorderende 4 der Aufnahmeeinrichtung 3 ist eine Applikationsdüse 15 für die pastöse Masse vorgesehen. Diese kann mit der Kartusche verbunden sein, sie kann aber auch, insbesondere bei Mehrkomponenten-Massen, direkt auf das Vorderende 4 der Aufnahmeeinrichtung aufschraubbar sein. Beispielsweise handelt es sich bei der Applikationsdüse dann um eine, einen Statikmischer aufweisende, Mischdüse.

Das manuelle Auspressgerät 1 weist einen Verschiebemechanismus auf, der im wesentlichen innerhalb des Griffteils 2 angeordnet ist und einen am Griffteil angelenkten Transporthebel 5 umfasst. Der vom Anwender auf den Transporthebel 5 ausgeübte Druck wird durch die innerhalb des Griffteils 2 angeordneten Bestandteile des Verschiebemechanismus auf den Auspresskolben übertragen. Soweit entspricht das manuelle Auspressgerät den Auspressgeräten der Anmelderin, welche beispielsweise im Produktekatalog der Anmelderin Produkte und Anwendungen 1995", Abschnitt 4, Seiten 52 - 62 oder Abschnitt 7, Seite 24 beschrieben sind.

Bei dem erfindungsgemässen manuellen Auspressgerät 1 für pastöse Massen sind am Griffteil 2 Verstellmittel 6 vorgesehen, welche es erlauben, die Hublänge des Auspresskolbens zu verstellen. Gemäss dem in Fig. 1 dargestellten Ausführungsbeispiel umfassen die Verstellmittel einen aussen am Griffteil 2 angeordneten Hebel 7. Eine mit dem Hebel 7 zusammenwirkende Anzeigeeinrichtung 8 erlaubt dem Anwender, den eingestellten Hub zu kontrollieren.

Fig. 2 zeigt eine Schnittdarstellung des Griffteils 2 mit Verschiebemechanismus eines ersten Ausführungsbeispiels des erfindungsgemässen manuellen Auspressgerätes 1. Der Transporthebel 5 ist um eine Achse S verschwenkbar, welche den Handgriff 21 des Griffteils 2 durchsetzt. Der die Schwenkachse S des Transporthebels überragende Bereich 51 weist an seinem mit einem Mitnehmer 9 für eine Kolbenstange 13 zusammenwirkenden Ende eine Rolle 10 oder Walze auf, die in permanenter Anlage zum Mitnehmer 9 steht. Die Rolle ist um eine Achse D drehbar, die parallel zur Schwenkachse S verläuft und im Abstand dazu im die Schwenkachse S überragenden Bereich 51 des Transporthebels 5 angeordnet ist. Der Abstand der Drehachse D der Rolle 10 von der Schwenkachse S bestimmt die Hublänge der vom Mitnehmer 9 axial vorgeschobenen Kolbenstange 13. Die Kolbenstange 13 ist durch eine Bohrung 91 im Mitnehmer 9 geführt. Beim Betätigen des Transporthebels 5 wird die Rolle 10 gegen den Mitnehmer gepresst, der dadurch gegenüber der vertikalen Ausrichtung verkippt. Dabei verkantet die Kolbenstange 13 in der Bohrung 91 und wird beim axialen verschieben des Mitnehmers 9 mitgenommen. Wird der Transporthebel 5 losgelassen, drückt die Feder 11 den Mitnehmer wieder in die vertikale Position. Der Mitnehmer wird in die Ausgangsposition zurückgeschoben, wobei er ungehindert über die Kolbenstange 13 gleitet. Eine Anschlag 12 hält den Mitnehmer 9 in der Ausgangsposition. In rückwärtiger Verlängerung der Kolbenstange 13 ist in bekannter Weise eine bei Bedarf lösbare Rücklaufsperre (nicht dargestellt) für die Kolbenstange 13 vorgesehen.

In den Fig. 3 und 4 ist die Funktion der Hublängenverstellung des erfindungsgemässen manuellen Auspressgeräts gemäss dem in Fig. 2 dargestellten Ausführungsbeispiel näher erläutert. Die Verstellmittel 6 umfassen in diesem Fall ein Verstellrad 7, welches aussen am Handgriff 21 angeordnet ist. Anstelle eines Verstellrades 7 kann auch ein Verstellhebel vorgesehen sein. Das Verstellrad 7 ist mit der Schwenkachse S des Transporthebels 5 verbunden, auf der ein Exzenter 71 sitzt. Durch Verdrehen des Exzenters 71 ist die Länge des die Schwenkachse S überragenden Bereichs 51 des Transporthebels 5 und damit der Abstand a der Drehachse D der Rolle 10 von der Schwenkachse S des Transporthebels verstellbar. Durch die Veränderung des Abstands der Drehachse D von der Schwenkachse S ist die Hublänge und damit die Kraftübersetzung einstellbar. Fig. 3 zeigt den auf der Schwenkachse S angeordneten Exzenter 71 in der einen Endlage, in der der Abstand a zwischen der Drehachse D und der Schwenkachse S am kleinsten ist. Fig. 4 zeigt den Exzenter in der zweiten Endlage, in der der Abstand a am grössten ist.

Das in Fig. 5 dargestellte Ausführungsbeispiel eines Griffteils 2 der erfindungsgemässen Auspressvorrichtung 1 entspricht weitgehend dem in Fig. 2 dargestellten Griffteil. Wie in Fig. 5 angedeutet und in Fig. 6 und 7 im Detail dargestellt, wirken in diesem Ausführungsbeispiel die Verstellmittel 6 mit der Drehachse D der Rolle 10 zusammen. Insbesondere ist die Drehachse D mit einem aussen am Handgriff 21 vorgesehenen Verstellrad 7 oder Verstellhebel verbunden und trägt einen Exzenter 72, über den der Abstand a der Drehachse D von der Schwenkachse S verstellbar ist. Fig. 6 zeigt den Exzenter 72 in der einen Endposition, in der die Drehachse D den geringsten Abstand von der Schwenkachse S aufweist; Fig. 7 zeigt die zweite Endstellung, in der der Abstand am grössten ist. Selbstverständlich kann auch vorgesehen sein, den Exzenter 72 in einer zwischen den beiden Endstellungen befindlichen Stellung zu arretieren.

Auch bei dem in Fig. 8 - 10 dargestellten Ausführungsbeispiel eines Griffteils 2 mit Verschiebemechanismus ist der Abstand der Drehachse D der Rolle 10 von der Schwenkachse des Transportgriffs 5 durch Verstellen der Höhe der Drehachse D einstellbar. In diesem Fall weist der Transporthebel zwei mittig unterbrochene Achsstummel 77, 78 auf, die im Handgriff 21 gelagert ist. Der in Fig. 9 und 10 rechte Achsstummel 78 ist an einem Ende mit einem Verstellrad 7 verbunden, das aussen am Handgriff 21 angeordnet ist. Am anderen Ende des Achsstummels 78 sitzt ein Kegelzahnrad 74. Das Kegelzahnrad 74 wirkt mit einem zweiten Kegelzahnrad 76 zusammen, welches am Ende einer Stellschraube 75 angeordnet ist. Die Stellschraube 75 ist im oberen Bereich 51 des Transporthebels 5 bezüglich ihrer Höhe fixiert. Mit Hilfe der Stellschraube 75 ist eine Lagerbuchse 79 höhenverstellbar, die in einem Langloch 73 im oberen Bereich 51 des Transporthebels 5 geführt ist. Dazu ist die Stellschraube 75 mit einem Gewinde versehen, welches beispielsweise mit einem Innengewinde in einer vertikalen Bohrung der Lagerbuchse 79 zusammenwirkt. Die Lagerbuchse 79 nimmt die Drehachse D der Rolle auf. Durch Verdrehen der Stellschraube 75 über das Stellrad 7 kann die Lage der Lagerbuchse 79 und damit der Abstand a der Drehachse der Rolle 10 von der Schwenkachse S des Transporthebels 5 kontinuierlich eingestellt werden.

In Fig. 11 und 12 ist ein weiteres Ausführungsbeispiel eines Handgriffs 2 eines erfindungsgemässen manuellen Auspressgeräts in zwei Stellungen der Verstellmittel dargestellt. Die Verstellmittel umfassen einen am Transporthebel 5 angeordneten Stellhebel 170, der von aussen betätigbar ist und über ein Schubgestänge 80 mit der Achse D der Rolle 10 verbunden ist. Durch Umlegen des Stellhebels 170 aus einer am Transporthebel 5 angeordneten Rastposition 83 in eine Rastposition 84 gleitet ein die Drehachse D aufnehmender Lagerblock 81 in einem im Transporthebel 5 ausgesparten Langloch 82 empor und vergrössert dadurch den Abstand a der Drehachse D der Rolle 10 von der Schwenkachse S des Transporthebels.

Die Erfindung ist am Beispiel einer manuellen Auspressvorrichtung mit nur einem Auspresskolben am vorderen Ende einer Kolbenstange beschrieben worden. Es versteht sich, dass die erfindungsgemässe Ausbildung der Stellmittel und des Verschiebemechanismus auch bei Auspressvorrichtungen mit zwei oder mehreren Kolbenstangen anwendbar ist. In diesen Fällen müssen bloss zusätzlich an sich bekannte Kopplungseinrichtungen für die Kolbenstangen vorgesehen werden.

Durch die Verstellbarkeit des Abstands der Drehachse der Rolle oder Walze von der Schwenkachse des Transporthebels kann die Kraft-Übersetzung je nach den vorherrschenden Bedingungen vom Anwender des Auspressgeräts vergrössert oder verkleinert werden. Durch die Einstellbarkeit der Kraftübersetzung kann die Beanspruchung des Hand/Arm Systems des Anwenders des Auspressgerätes gering gehalten werden. Je nach Viskosität der auszupressenden pastösen Masse kann der Anwender eine grössere oder eine kleinere Kraftübersetzung wählen. Die Hublänge für den Mitnehmer und damit für die Kolbenstange ist durch den Abstand zwischen der Drehachse und der Schwenkachse bestimmt. Je nach Bedarf kann daher der Anwender durch am Griffteil angeordnete Mittel diesen Abstand verstellen und auf diese Weise die Hublänge beeinflussen.

## Patentansprüche

1. Manuelles Auspressgerät für pastöse Massen, welches eine Aufnahmeeinrichtung (3) für ein die pastöse Masse enthaltendes Gebinde, wenigstens einen auf einer gegenüber der Aufnahmeeinrichtung (3) axial verschiebbaren Kolbenstange (13) angeordneten Auspresskolben und ein mit einem Handgriff (21) und einem Verschiebemechanismus ausgestattetes Griffteil (2) aufweist, wobei der Verschiebemechanismus einen handbetätigbaren Transporthebel (5) umfasst, der um eine Achse (S) schwenkbar ist und an seinem, einem Mitnehmer (9) für die Kolbenstange (13) zugewandten Ende mit einer Rolle (10) oder Walze ausgestattet ist, die in Anlage mit dem Mitnehmer (9) steht und eine Drehachse (D) aufweist, die parallel zur Schwenkachse (S) des Transporthebels (5) verläuft und im Abstand (a) von dieser den die Schwenkachse überragenden Bereich (51) des Transporthebels (5) durchsetzt, wobei der Handgriff (21) und der Transporthebel (5) von dem an die Aufnahmeeinrichtung (3) anschliessenden Teil des Griffteils (2) nach unten abragen, **dadurch gekennzeichnet**, dass der Abstand (a) der Drehachse (D) der Rolle (10) oder Walze von der Schwenkachse (S) des Transporthebels (5) mit Hilfe von Verstellmitteln (6) verstellbar ist, die einen Hebel bzw. ein Stellrad (7) und eine Anzeigeeinrichtung (8) umfassen, welche die Abstandsverstellung anzeigen, und dass der Hebel bzw. das Stellrad (7) und die Anzeigeeinrichtung (8) seitlich aussen am Handgriff (21) angeordnet sind.

2. Manuelles Auspressgerät nach Anspruch 1, dadurch gekennzeichnet, dass die Verstellmittel (6) mit der Schwenkachse (S) des Transporthebels (5) zusammenwirken, welche mit einem Exzenter (71) ausgestattet ist, wobei durch Verstellen des Exzenters (71) der Abstand (a) der Drehachse (D) der Rolle (10) von der Schwenkachse (S) einstellbar ist.

3. Manuelles Auspressgerät nach Anspruch 1, dadurch gekennzeichnet, dass die Verstellmittel (6) mit der Drehachse (D) der Rolle (10) oder Walze zusammenwirken, welche einen Exzenter (72) trägt, wobei durch Verstellen des Exzenters (72) die Lage der Drehachse (D) relativ zur Schwenkachse (S) einstellbar ist.

4. Manuelles Auspressgerät nach Anspruch 1, dadurch gekennzeichnet, dass die Drehachse (D) der Rolle (10) oder Walze im die Schwenkachse (S) überragenden Bereich (51) des Transporthebels (5) stufenlos höhenverstellbar ist.

5. Manuelles Auspressgerät nach Anspruch 4, dadurch gekennzeichnet, dass Drehachse (D) der Rolle (10) oder Walze in einer Buchse (79) gelagert ist, welche den die Schwenkachse (S) überragenden Bereich (51) des Transporthebels (5) durchsetzt und durch eine Einstellschraube (75) höhenverstellbar ist, die über ein Kegelradgetriebe (74, 76) mit einem am Griffteil (2) angeordneten Verstellrad (7) zusammenwirkt.

6. Manuelles Auspressgerät für pastöse Massen, welches eine Aufnahmeeinrichtung (3) für ein die pastöse Masse enthaltendes Gebinde, wenigstens einen auf einer gegenüber der Aufnahmeeinrichtung (3) axial verschiebbaren Kolbenstange (13) angeordneten Auspresskolben und ein mit einem Handgriff (21) und einem Verschiebemechanismus ausgestattetes Griffteil (2) aufweist, wobei der Verschiebemechanismus einen handbetätigbaren Transporthebel (5) umfasst, der um eine Achse (S) schwenkbar ist und an seinem, einem Mitnehmer (9) für die Kolbenstange (13) zugewandten Ende mit einer Rolle (10) oder Walze ausgestattet ist, die in Anlage mit dem Mitnehmer (9) steht und eine Drehachse (D) aufweist, die parallel zur Schwenkachse (S) des Transporthebels (5) verläuft und im Abstand (a) von dieser den die Schwenkachse überragenden Bereich (51) des Transporthebels (5) durchsetzt, wobei der Handgriff (21) und der Transporthebel (5) von dem an die Aufnahmeeinrichtung (3) anschliessenden Teil des Griffteils (2) nach unten abragen, **dadurch gekennzeichnet**, dass der Abstand (a) der Drehachse (D) der Rolle (10) oder Walze von der Schwenkachse (S) des Transporthebels (5) mit Hilfe von Verstellmitteln (6) verstellbar ist, die einen Stellhebel (170) umfassen, der mit einem Schubgestänge (80) zusammenwirkt, wobei das Schubgestänge (80) und der Stellhebel (170) innerhalb des Transporthebels (5) angeordnet und mit der Drehachse (D) der Rolle (10) oder Walze derart verbunden sind, dass durch Verstellung des Stellhebels (170) eine Höhenverstellung des Schubgestänges (80) in einer Veränderung des Abstands (a) der Drehachse (D) von der Schwenkachse (S) resultiert.

## Claims

1. Manual squeeze gun for pasty substances comprising a container (3) for a compound containing the pasty substance, at least one squeeze piston configured on a piston rod (13) which is axially displaceable relative to the container (3), a grabbing part (2) which is provided with a handle (21) and a displacing mechanism, and the displacing mechanism includes a hand operated transport lever (5) which is pivotal around an axis (S) and is, at its end which is facing towards a pickup (9) for the piston rod (13), fitted with a roller (10) or drum which abuts the pickup (9) and comprises a rotary axis (D), which extends parallel to the pivotal axis (S) of the transport lever (5) and at a distance (a) thereof passes through the area (51) of the transport lever (5) which protrudes over the pivotal axis, and the handle (21) and the transport lever (5) protrude downwards from the part of the grabbing part (2) which is adjacent the container (3), **characterised in that** the distance (a) between the rotary axis (D) of the roller (10) or the drum and the pivotal axis (S) of the transport lever (5) is adjustable by means of adjusting means (6) which include a lever or setting wheel (7) and a display (8) which display the gap adjustment, and the lever or the setting wheel (7) and the display (8) are configured externally on the handle (21).

2. Manual squeeze gun according to Claim 1, **characterised in that** the adjusting means (6) co-act with the pivotal axis (S) of the transport lever (5) which is fitted with an eccenter (71), and the gap (a) between the rotary axis (D) of the roller (10) and the pivotal axis (S) is adjustable by way of adjusting the eccenter (71).

3. Manual squeeze gun according to Claim 1, **characterised in that** the adjusting means (6) co-act with the rotary axis (D) of the roller (10) or drum which supports an eccenter (72), and the position of the rotary axis (D) relative to the pivotal axis (S) is adjustable by way of adjusting the eccenter (72).

4. Manual squeeze gun according to Claim 1, **characterised in that** the rotary axis (D) of the roller (10) or drum is infinitely height-adjustable in the area (51) of the transport lever (5) which protrudes the pivotal axis (S).

5. Manual squeeze gun according to Claim 4, **characterised in that** the rotary axis (D) of the roller (10) or drum is mounted in a bush (79) which passes through the area (51) of the transport lever (5) which protrudes over the pivotal axis (S) and which is height-adjustable by means of an adjusting screw (75) which co-acts via a conical wheel gearing (74, 76) with an adjusting wheel (7) configured on the grabbing part (2).

6. Manual squeeze gun for pasty substances comprising a container (3) for a compound containing the pasty substance, at least one squeeze piston configured on a piston rod (13) which is axially displaceable relative to the container (3), a grabbing part (2) which is provided with a handle (21) and a displacing mechanism, and the displacing mechanism includes a hand operated transport lever (5) which is pivotal around an axis (S) and is, at its end which is facing towards a pickup (9) for the piston rod (13), fitted with a roller (10) or drum which abuts the pickup (9) and comprises a rotary axis (D), which extends parallel to the pivotal axis (S) of the transport lever (5) and at a distance (a) thereof passes through the area (51) of the transport lever (5) which protrudes over the pivotal axis, and the handle (21) and the transport lever (5) protrude downwards from the part of the grabbing part (2) which is adjacent the container (3), **characterised in that** the distance (a) between the rotary axis (D) of the roller (10) or the drum and the pivotal axis (S) of the transport lever (5) is adjustable by way of adjusting means (6) which include an adjusting lever (170) which co-acts with a push-rod arrangement (80), and the push-rod arrangement (80) and the adjusting lever (170) are configured within the transport lever (5) and connected to the rotary axis (D) of the roller (10) or drum in such a manner that adjustment of the adjusting lever (170) results in a height adjustment of the push-rod arrangement (80) in a change of the gap (a) between the rotary axis (D) and the pivotal axis (S).

## Revendications

1. Outil manuel d'extrusion pour matières pâteuses, comprenant un dispositif récepteur (3) pour un récipient contenant la matière pâteuse, au moins un piston d'extrusion disposé sur une tige de piston (13) apte à se déplacer axialement par rapport au dispositif récepteur (3), et une partie de préhension (2) munie d'une poignée (21) et d'un mécanisme de déplacement, le mécanisme de déplacement comportant un levier d'avance à actionnement manuel (5) qui peut pivoter autour d'un axe (S) et est muni, à son extrémité orientée vers un moyen d'entraînement (9) pour la tige de piston (13), d'un galet (10) ou d'un rouleau qui est en contact avec le moyen d'entraînement (9) et comporte un axe de rotation (D) qui s'étend parallèlement à l'axe de pivotement (S) du levier d'avance (5) et traverse, à distance (a) de celui-ci, la zone (51) du levier d'avance (5) qui surmonte l'axe de pivotement, la poignée (21) et le levier d'avance (5) faisant saillie vers le bas par rapport à la partie de la partie de préhension (2) reliée au dispositif récepteur (3), caractérisé en ce que la distance (a) de l'axe de rotation (D) du galet (10) ou du rouleau à l'axe de pivotement (S) du levier d'avance (5) est réglable à l'aide de moyens de réglage (6) qui comprennent un levier ou, respectivement, une roue de réglage (7) et un dispositif indicateur (8) qui indiquent le réglage d'écartement, et en ce que le levier ou, respectivement, la roue de réglage (7) et le dispositif indicateur (8) sont disposés latéralement à l'extérieur sur la poignée (21).

2. Outil manuel d'extrusion selon la revendication 1, caractérisé en ce que les moyens de réglage (6) coopèrent avec l'axe de pivotement (S) du levier d'avance (5), ledit axe de pivotement (S) étant muni d'un excentrique (71), la distance (a) de l'axe de rotation (D) du galet (10) à l'axe de pivotement (S) pouvant être réglée en agissant sur l'excentrique (71).

3. Outil manuel d'extrusion selon la revendication 1, caractérisé en ce que les moyens de réglage (6) coopèrent avec l'axe de rotation (D) du galet (10) ou du rouleau, ledit axe de rotation (D) portant un excentrique (72), la position de l'axe de rotation (D) par rapport à l'axe de pivotement (S) pouvant être réglée en agissant sur l'excentrique (72).

4. Outil manuel d'extrusion selon la revendication 1, caractérisé en ce que l'axe de rotation (D) du galet (10) ou du rouleau peut faire l'objet d'un réglage en hauteur progressif dans la zone (51) du levier d'avance (5) qui surmonte l'axe de pivotement (S).

5. Outil manuel d'extrusion selon la revendication 4, caractérisé en ce que l'axe de rotation (D) du galet (10) ou du rouleau est monté sur des paliers dans une douille (79) qui traverse la zone (51) du levier d'avance (5) surmontant l'axe de pivotement (S) et qui est réglable en hauteur au moyen d'une vis de réglage (75), laquelle coopère, par l'intermédiaire d'un engrenage à pignons coniques (74, 76), avec une roue de réglage (7) disposée sur la partie de préhension (2).

6. Outil manuel d'extrusion pour matières pâteuses, comprenant un dispositif récepteur (3) pour un récipient contenant la matière pâteuse, au moins un piston d'extrusion disposé sur une tige de piston (13) apte à se déplacer axialement par rapport au dispositif récepteur (3), et une partie de préhension (2) munie d'une poignée (21) et d'un mécanisme de déplacement, le mécanisme de déplacement comportant un levier d'avance à actionnement manuel (5) qui peut pivoter autour d'un axe (S) et est muni, à son extrémité orientée vers un moyen d'entraînement (9) pour la tige de piston (13), d'un galet (10) ou d'un rouleau qui est en contact avec le moyen d'entraînement (9) et comporte un axe de rotation (D) qui s'étend parallèlement à l'axe de pivotement (S) du levier d'avance (5) et traverse, à distance (a) de celui-ci, la zone (51) du levier d'avance (5) qui surmonte l'axe de pivotement, la poignée (21) et le levier d'avance (5) faisant saillie vers le bas par rapport à la partie de la partie de préhension (2) reliée au dispositif récepteur (3), caractérisé en ce que la distance (a) de l'axe de rotation (D) du galet (10) ou du rouleau à l'axe de pivotement (S) du levier d'avance (5) est réglable à l'aide de moyens de réglage (6) qui comprennent un levier de réglage (170) qui coopère avec une tringlerie de poussée (80), la tringlerie de poussée (80) et le levier de réglage (170) étant disposés à l'intérieur du levier d'avance (5) et étant reliés à l'axe de rotation (D) du galet (10) ou du rouleau, de façon que, par suite du déplacement du levier de réglage (170), le déplacement en hauteur de la tringlerie de poussée (80) modifie la distance (a) de l'axe de rotation (D) à l'axe de pivotement (S).
